# FASCICULE DE BREVET EUROPEEN

(11) **EP 0 754 797 B1**
(45) Date de publication et mention de la délivrance du brevet: **02.11.2000**
(21) Numéro de dépôt: 96401568.9
(22) Date de dépôt: 16.07.1996
(51) Int. Cl.: D06F 37/30

(54) **Procédé de positionnement à l'arrêt d'une pièce rotative mue par un moteur universel, en particulier du tambour d'une machine à laver à chargement par le dessus, et dispositif de mise en oeuvre**
Verfahren und Vorrichtung zum Positionieren der Haltestellung der Trommel einer Topladerwaschmaschine
Method and device for ascertaining the stop position of a toploading washing machine drum

(30) Priorité: 21.07.1995 FR 9508863
(43) Date de publication de la demande: 22.01.1997
(73) Titulaire: ESSWEIN S.A., F-85002 La Roche-sur-Yon (FR)
(72) Inventeur: Couillaud, Philippe, 92402 Courbevoie Cedex (FR); Geay, Jean-Claude, 92402 Courbevoie Cedex (FR)
(74) Mandataire: Chaverneff, Vladimir

(56) Documents cités:
- EP-A- 0 387 942
- EP-A- 0 433 157
- DE-A- 4 037 868
- FR-A- 2 522 343
- FR-A- 2 611 758

## Description

La présente invention se rapporte à un procédé de positionnement à l'arrêt d'une pièce rotative mue par un moteur universel, en particulier du tambour d'une machine à laver à chargement par le dessus, et à un dispositif de mise en oeuvre de ce procédé.

Dans une machine à laver le linge à chargement par le dessus, il est préférable qu'à tout moment d'un cycle de fonctionnement, en particulier en fin de cycle de traitement, en général après le dernier essorage ou après séchage, le tambour s'arrête de telle façon que son portillon soit juste en face de l'ouverture supérieure de la machine, afin que l'utilisateur puisse retirer le linge ou en ajouter sans avoir à tourner le tambour à la main.

On connaît des dispositifs de positionnement de tambour à moteur asynchrone, mais ces dispositifs ne peuvent pas être utilisés avec un moteur de type dit universel, qui équipe généralement les lave-linge actuels.

On connaît par ailleurs des dispositifs de positionnement fonctionnant avec un moteur universel, ces dispositifs comportant soit des moyens de blocage mécanique du tambour, soit des capteurs à effet Hall, comme décrit par exemple dans le document DE-A-4 037 868. Ces solutions sont trop onéreuses pour pouvoir être mises en oeuvre dans des lave-linge fabriqués en grande série.

La présente invention a pour objet un procédé de positionnement à l'arrêt d'une pièce rotative, entraînée en rotation par un moteur universel, en particulier du tambour d'un lave-linge à chargement par le dessus, permettant d'arrêter ce tambour de façon que son portillon s'arrête face à l'ouverture supérieure de la machine (celle par laquelle on introduit le linge et on le sort) dans pratiquement tous les cas d'utilisation, le plus rapidement possible.

La présente invention a également pour objet un dispositif de mise en oeuvre de ce procédé, dispositif qui soit le moins onéreux possible.

Le procédé conforme à l'invention consiste à repérer le point d'arrêt de la pièce rotative à l'aide d'un capteur à sortie électrique, et dès le début de la phase d'arrêt du moteur de la pièce, à couper son alimentation et à lui envoyer des impulsions de courant contrôlées, sensiblement régulièrement espacées, de durées croissantes jusqu'à détection du passage au point d'arrêt, puis à inverser le sens de rotation si la pièce ne s'est pas arrêtée à la position recherchée et à lui envoyer d'autres impulsions de courant sensiblement régulièrement espacées, de durées croissantes, et ainsi de suite jusqu'à l'arrêt à la position recherchée. Si, au bout d'un laps de temps déterminé après le début de la phase d'arrêt, on n'obtient pas l'arrêt à la position recherchée, on commande une deuxième phase de positionnement qui applique au moteur une autre série d'impulsions de durées croissantes, avec éventuellement changement de sens de rotation à chaque passage par la position recherchée, et on arrête l'envoi de ces impulsions lorsque la pièce est au plus près possible de la position recherchée, ou bien lorsque cette pièce passe pour la première fois de cette deuxième phase par la position recherchée.

Le dispositif de mise en oeuvre du procédé de l'invention appliqué à une machine comportant une pièce rotative entraînée en rotation par un moteur universel, comprend un capteur de position ou de présence dont une première partie est fixée sur la pièce rotative et la deuxième sur le support de la pièce rotative, face à la première partie lorsque la pièce rotative est dans la position d'arrêt recherchée, un circuit de traitement relié à l'une des parties du capteur, et un dispositif de commande du moteur, relié au capteur et comprenant des circuits de production d'impulsions de courant à durée variable.

La présente invention sera mieux comprise à la lecture de la description détaillée d'un mode de réalisation, pris à titre d'exemple non limitatif et illustré par le dessin annexé, sur lequel :
- la figure 1 est une vue schématique simplifiée d'un lave-linge conforme à l'invention;
- la figure 2 est un exemple de chronogramme de signaux relevés dans la machine de la figure 1, dans des conditions normales,
- la figure 3 est un autre exemple de chronogramme de signaux relevés dans la machine de la figure 1 en présence d'un fort balourd de linge dans cette machine.

La présente invention est décrite ci-dessous en référence à un lave-linge, mais il est bien entendu qu'elle peut être mise en oeuvre dans d'autres types de machines ou d'équipements nécessitant un positionnement précis à l'arrêt de pièces entraînées en rotation, par exemple un sèche-linge à tambour à chargement par le dessus.

Sur la figure 1, on a uniquement représenté les parties du lave-linge nécessaires à la compréhension de l'invention, à savoir la poulie 1 du tambour de la machine, son moteur d'entraînement universel 2, et la courroie 3 qui les relie. On fixe sur la poulie 1, près de son bord, un aimant 4, et on fixe sur le bâti de la machine un interrupteur à lame souple 5, de façon qu'il se trouve juste face à l'aimant 4 et le plus près possible de celui-ci lorsque le portillon du tambour portant la poulie 1 est juste en face de l'ouverture supérieure du lave-linge. L'interrupteur 5 est relié à une entrée d'un microprocesseur 6. Ce microprocesseur est soit celui équipant la machine, lorsque tel est le cas, soit un processeur dédié à la fonction de positionnement du tambour. Le microprocesseur 6 est relié à un circuit 7 de commande du moteur 2. Ce circuit 7 est un circuit de puissance qui commande, de façon connue en soi, sous le contrôle du microprocesseur de la machine, lorsqu'il existe, ou d'un programmateur électromécanique, les différents régimes du moteur (marche, arrêt, inversion de sens de rotation et différentes vitesses). Pour les besoins de l'invention, le microprocesseur 6 contrôle également le circuit 7 en lui faisant envoyer au moteur 2 des impulsions de courant à largeur variable, de la façon décrite ci-dessous.

En référence à la figure 2, supposons qu'à un instant tₒ le programme du microprocesseur 6 débute la phase de positionnement du tambour, par exemple après le dernier essorage du linge contenu dans ce tambour. Supposons qu'à cet instant tₒ le tambour se soit arrêté de façon que l'aimant 4 soit loin de l'interrupteur 5. Cet interrupteur 5 est donc ouvert. Le microprocesseur 6 passe à un premier sous-programme qui commande alors l'envoi par le circuit 7 d'impulsions contrôlées (permettant une régulation de vitesse) au moteur 2. La première de ces impulsions est référencée I1. La durée de cette impulsion I1 est par exemple de 200 ms environ, et elle fait tourner le moteur 2 d'un certain angle. Supposons qu'après I1, l'aimant 4 soit encore éloigné de l'interrupteur 5. Au bout d'un laps de temps d'environ 1s après I1, suffisant pour permettre au tambour de se stabiliser à l'arrêt, le microprocesseur 6 commande l'envoi à l'instant t1 par le circuit 7 d'une deuxième impulsion I2 de durée 200 + 200 = 400 ms environ. Supposons qu'à la suite de I2 le tambour se stabilise à l'arrêt sans que l'aimant 4 ne passe devant l'interrupteur 5. Au bout d'un laps de temps d'environ 1s après I2, le microprocesseur 6 commande, à l'instant t2, l'envoi d'une troisième impulsion I3 au moteur 2. La progression des durées des impulsions étant arithmétique, de raison 200 ms environ, la durée de 13 est donc de 400 + 200 = 600 ms environ. Supposons que peu après l'envoi de I3 l'aimant 4 passe devant l'interrupteur 5 à l'instant t3, mais que l'inertie de l'ensemble moteur + tambour entraîne ce dernier un peu au-delà de la position angulaire d'arrêt recherchée.

La fermeture passagère de l'interrupteur 5, prise en compte par le microprocesseur 6, le fait passer à un deuxième sous-programme qui commande l'inversion du sens de rotation du moteur 2 et l'envoi, environ 2 secondes après t3, à l'instant t4, d'une impulsion I4 d'une durée d'environ 200 ms. On suppose que peu de temps après t4, à l'instant t5, lorsque le tambour se stabilise à l'arrêt, l'aimant 4 est en face de l'interrupteur 5 qui se ferme définitivement. Dans ce cas, le microprocesseur 6 met fin au programme de positionnement, et peut avantageusement signaler ce fait en commandant l'allumage d'un voyant approprié.

Si, après I4, l'aimant 4 n'arrive pas jusqu'à l'interrupteur 5, le microprocesseur 6 commande l'envoi d'une autre impulsion, similaire à I2, et ainsi de suite jusqu'à la fermeture de l'interrupteur 5. Si cette fermeture est définitive, le programme de positionnement s'arrête. Sinon, ledit premier sous-programme est appelé à nouveau, et ainsi de suite.

Pour que le microprocesseur puisse facilement détecter le passage de l'aimant 4 devant l'interrupteur 5, il faut que la vitesse de rotation du tambour soit relativement basse (par exemple inférieure à 40t/mn), afin que l'impulsion produite par la fermeture transitoire de l'interrupteur au passage de l'aimant ait une largeur suffisante pour être prise en compte par les circuits électroniques du microprocesseur.

Si le linge contenu dans le tambour y est mal réparti et présente un balourd élevé, le programme de positionnement peut mettre un temps élevé à arrêter le tambour à la bonne position angulaire, ou même ne pas y arriver. Pour éviter ceci, l'invention prévoit, selon un aspect avantageux, de limiter, par exemple à une minute environ, la phase de recherche. Au bout de ce laps de temps, si le positionnement recherché n'est pas obtenu, on peut soit arrêter momentanément le programme de positionnement décrit ci-dessus et commander une courte phase de re-répartition de linge dans le tambour (quelques rotations lentes alternées suivies d'une courte rotation à vitesse élevée, par exemple) et commander aussitôt une seconde phase de répartition, similaire à la première, soit passer aussitôt à une seconde phase de répartition, et se contenter en cas de deuxième échec, d'un positionnement approximatif, c'est-à-dire un arrêt à ± 10° environ de la position recherchée. Dans cette limite angulaire, l'utilisateur peut apercevoir le portillon du tambour à travers l'ouverture supérieure de la machine, et tourner à la main le tambour pour l'amener à la position désirée. Un tel cas est illustré en figure 3 où, à la fin de la première phase de positionnement P1, d'une durée d'environ une minute, se terminant à l'instant T'1, la position désirée n'est pas obtenue. Aussitôt après commence la phase suivante P2. A l'instant T'2, l'interrupteur S se ferme transitoirement, c'est-à-dire que le tambour dépasse légèrement le point d'arrêt désiré. Le programme de positionnement est aussitôt arrêté, car il y a alors de fortes probabilités que le tambour ait dépassé de peu le point d'arrêt désiré.

## Revendications

1. Procédé de positionnement à l'arrêt d'une pièce rotative (1), entraînée en rotation par un moteur universel (2), selon lequel on repère le point d'arrêt de la pièce rotative à l'aide d'un capteur (4,5), à sortie électrique, caractérisé en ce qu'il consiste, dès le début de la phase d'arrêt du moteur de la pièce, à couper son alimentation et à lui envoyer des impulsions de courant contrôlées (I1, I2, I3) sensiblement régulièrement espacées, de durées croissantes jusqu'à détection du passage au point d'arrêt, puis à inverser le sens de rotation si la pièce ne s'est pas arrêtée à la position recherchée et à lui envoyer d'autres impulsions de courant sensiblement régulièrement espacées (I4), de durées croissantes, et ainsi de suite jusqu'à l'arrêt à la position recherchée.

2. Procédé selon la revendication 1, caractérisé en ce que si, au bout d'un laps de temps déterminé après le début de la phase d'arrêt, on n'obtient pas l'arrêt à la position recherchée, on commande une deuxième phase de positionnement qui applique au moteur une autre série d'impulsions contrôlées de durées croissantes, et on arrête l'envoi de ces impulsions lorsque la pièce passe par la position recherchée.

3. Procédé selon la revendication 1, caractérisé en ce que si, au bout d'un laps de temps déterminé après le début de la phase d'arrêt, on n'obtient pas l'arrêt à la position recherchée, on commande une deuxième phase de positionnement qui applique au moteur une autre série d'impulsions contrôlées de durées croissantes, avec changement de sens de rotation à chaque passage par la position recherchée, et on arrête l'envoi de ces impulsions lorsque la pièce est au plus près possible de la position recherchée.

4. Procédé selon l'une des revendications 1, 2 ou 3, caractérisé les impulsions de courant ont des durées respectives d'environ 200 ms, 400 ms, 600 ms, ..., selon une progression arithmétique de raison 200 ms.

5. Procédé selon l'une des revendications précédentes, caractérisé en ce que les impulsions sont espacées d'environ 1s.

6. Procédé selon l'une des revendications 2 à 5, caractérisé en ce que ledit laps de temps déterminé est d'environ 1 mn.

7. Procédé selon l'une des revendications précédentes, caractérisé en ce que la première impulsion (I4) envoyée après détection du passage par la position d'arrêt recherchée, sans arrêt en cette position, est envoyée environ 2s après cette détection.

8. Procédé selon l'une des revendications 2 à 7 pour l'application à une machine à laver le linge dont la pièce rotative est son tambour, caractérisé en ce que si le linge que renferme son tambour présente un balourd élevé, on procède à une re-répartition du linge avant de commander la deuxième phase de positionnement.

9. Dispositif de positionnement à l'arrêt d'une pièce rotative (1) entraînée en rotation par un moteur universel (2), comprenant un capteur de position ou de présence dont une première partie (4) est fixée sur la pièce rotative et la deuxième (5) sur le support de la pièce rotative, face à la première partie lorsque la pièce rotative est dans la position d'arrêt recherchée, un circuit de traitement (6) relié à l'une des parties du capteur, caractérisé en ce qu'il comporte un dispositif de commande du moteur (7), relié au capteur et comprenant des circuits de production d'impulsions de courant à durée variable.

10. Dispositif selon la revendication 9, caractérisé en ce que le capteur de position ou de présence comprend un aimant (4) et un interrupteur à lame souple (5).

11. Lave-linge caractérisé en ce qu'il comprend un dispositif de positionnement du tambour selon la revendication 9 ou 10.

## Patentansprüche

1. Verfahren, um beim Anhalten ein drehbares Teil (1) zu positionieren, das von einem Universalmotor (2) in Drehung angetrieben ist, gemäß welchem der Haltepunkt des drehbaren Teils (2) mit Hilfe eines Sensors (4, 5) mit elektrischem Ausgang markiert wird, dadurch gekennzeichnet, daß es darin besteht, gleich am Anfang der Haltephase des Motors des Teils dessen Versorgung zu unterbrechen und diesem kontrollierte, im wesentlichen gleichmäßig beabstandete Stromimpulse (l1, l2, l3) von steigender Dauer zu senden, bis das Vorbeilaufen am Haltepunkt erfaßt ist, die Drehrichtung dann umzukehren, wenn das Teil an der gewünschten Haltestellung nicht angehalten hat und dem Motor weitere, im wesentlichen gleichmäßig beabstandete Stromimpulse (l4) von steigender Dauer zu senden, und so weiter bis zum Halten in der gewünschten Stellung zu verfahren.

2. Verfahren nach Anspruch 1, dadurch gekennzeichnet, daß, wenn nach einem bestimmten Zeitablauf nach dem Beginn der Haltephase das Halten an der gewünschten Stellung nicht erreicht wird, eine zweite Positionierungsphase gesteuert wird, bei welcher an den Motor eine weitere Reihe von kontrollierten Impulsen von steigender Dauer angelegt wird, wobei das Senden dieser Impulse gestoppt wird, wenn das Teil an der gewünschten Stellung vorbeiläuft.

3. Verfahren nach Anspruch 1, dadurch gekennzeichnet, daß, wenn nach einem bestimmten Zeitablauf nach dem Beginn der Haltephase das Halten an der gewünschten Stellung nicht erreicht wird, eine zweite Positionierungsphase gesteuert wird, bei welcher an den Motor eine weitere Reihe von kontrollierten Impulsen von steigender Dauer angelegt wird, wobei bei jedem Vorbeilaufen an der gewünschten Stellung die Drehrichtung umgekehrt, und das Senden dieser Impulse gestoppt wird, wenn das Teil so nah wie möglich von der gewünschten Stellung ist.

4. Verfahren nach einem der Ansprüche 1, 2 oder 3, dadurch gekennzeichnet, daß die Stromimpulse jeweils eine Dauer von etwa 200 ms, 400 ms, 600 ms, ... entsprechend einer arithmetischen Reihe in einem Schritt von 200 ms aufweisen.

5. Verfahren nach einem der vorherstehenden Ansprüche, dadurch gekennzeichnet, daß die Impulse einen Abstand von etwa 1 s haben.

6. Verfahren nach einem der Ansprüche 2 bis 5, dadurch gekennzeichnet, daß der bestimmte Zeitablauf etwa 1 Minute beträgt.

7. Verfahren nach einem der vorherstehenden Ansprüche, dadurch gekennzeichnet, daß der erste Impuls (l4), der nach dem Erfassen des Vorbeilaufens an der gewünschten Haltestellung, ohne in dieser Stellung zu halten, etwa 2 s nach diesem Erfassen gesendet wird.

8. Verfahren nach einem der Ansprüche 2 bis 7 zur Anwendung bei einer Waschmaschine, deren drehbares Teil ihre Trommel ist, dadurch gekennzeichnet, daß, wenn die sich in der Trommel befindenden Wäsche eine hohe Unwucht aufweist, eine Umverteilung der Wäsche vor der Ansteuerung der zweiten Positionierungsphase vorgenommmen wird.

9. Vorrichtung um beim Anhalten ein drehbares Teil (1) zu positionieren, das von einem Universalmotor (2) in Drehung angetrieben ist, mit einem Positions- oder Anwesenheitssensor, dessen erster Teil (4) am drehbaren Teil und dessen zweiter Teil (5) am Träger des drehbaren Teils gegenüber dem ersten Teil befestigt ist, wenn der drehbare Teil in der gewünschten Haltestellung liegt, mit einer mit einem das Teile des Sensors verbundenen Verarbeitungsschaltung (6), dadurch gekennzeichnet, daß sie eine Vorrichtung zum Steuern des Motors (7), die mit dem Sensor verbunden ist, und Schaltungen zum Erzeugen von Stromimpulsen von variabler Dauer aufweist.

10. Vorrichtung nach Anspruch 9, dadurch gekennzeichnet, daß der Positions- oder Anwesenheitssensor einen Magnet (4) und einen Schalter mit biegsamer Lasche (5) aufweist.

11. Waschmaschine, dadurch gekennzeichnet, daß sie eine Vorrichtung zum Positionieren der Trommel gemäß der Ansprüche 9 oder 10 enthält.

## Claims

1. Method for positioning the stop point of a rotary part (1), rotated by a universal motor (2), whereby the stop point of the rotary part is identified using a sensor (4, 5) with an electrical output, characterized in that this method consists, as soon as the phase of stopping the motor of the part begins, in cutting off its power supply and sending it controlled and approximately uniformly spaced current pulses (I1, I2, I3) of increasing duration, until passage through the stop point is detected, then in reversing the direction of rotation if the part has not stopped at the desired position, and sending it other approximately uniformly spaced current pulses (I4), of increasing duration, and so on until the part stops at the desired position.

2. Method according to Claim 1, characterized in that if, after a certain period of time has elapsed since the start of the stop phase, the part does not stop in the desired position, a second positioning phase is commanded and this applies another series of controlled pulses of increasing duration to the motor, and the sending of these pulses is stopped when the part passes through the desired position.

3. Method according to Claim 1, characterized in that if, after a certain period of time has elapsed since the start of the stop phase, the part does not stop in the desired position, a second positioning phase is commanded and this applies another series of controlled pulses of increasing duration to the motor, with a change in direction of rotation upon each passage through the desired position, and the sending of these pulses is stopped when the part is as close as possible to the desired position.

4. Method according to one of Claims 1, 2 and 3, characterized in that the current pulses have respective durations of about 200 ms, 400 ms, 600 ms, etc., in an arithmatic progression with a difference of 200 ms.

5. Method according to one of the preceding claims, characterized in that the pulses are spaced about is apart.

6. Method according to one of Claims 2 to 5, characterized in that the said certain amount of time is about 1 min.

7. Method according to one of the preceding claims, characterized in that the first pulse (I4) sent out following detection of passage through the desired stop position, without stopping in this position, is sent out about 2s after this detection.

8. Method according to one of Claims 2 to 7, for application to a washing machine, the rotary part of which is its drum, characterized in that if the laundry contained in its drum is significantly out of balance, a stage of re-distributing laundry is performed before the second positioning phase is commanded.

9. Device for positioning the stop point of a rotary part (1) rotated by a universal motor (2), comprising a position or presence sensor, a first part (4) of which is fixed to the rotary part and the second part (5) of which is fixed to the support of the rotary part, facing the first part when the rotary part is in the desired stop position, and a processing circuit (6) connected to one of the parts of the sensor, characterized in that it includes a device (7) for operating the motor, this device being connected to the sensor and comprising circuits for producing variable-length current pulses.

10. Device according to Claim 9, characterized in that the position or presence sensor comprises a magnet (4) and a flexible-blade switch (5).

11. Washing machine, characterized in that it comprises a device for positioning the drum according to Claim 9 or 10.
